# FASCICULE DE BREVET EUROPEEN

(11) **EP 1 257 778 B1**
(45) Date de publication et mention de la délivrance du brevet: **28.06.2006**
(21) Numéro de dépôt: 01909891.2
(22) Date de dépôt: 23.02.2001
(51) Int. Cl.: F41H 11/00, F41G 3/04

(54) **DISPOSITIF DE PROTECTION D'UNE ZONE DE TERRAIN CONTRE LES MENACES ENNEMIES**
VORRICHTUNG ZUM SCHUTZ EINER ZONE GEGEN FEINDLICHE BEDROHUNG
DEVICE FOR PROTECTING A FIELD ZONE AGAINST ENEMY THREATS

(30) Priorité: 25.02.2000 FR 0002400
(43) Date de publication de la demande: 20.11.2002
(73) Titulaire: TDA ARMEMENTS S.A.S., 45240 La Ferté Saint-Aubin (FR)
(72) Inventeur: BROUSSOUX, Dominique, Thomson-CSF Prop. Intellec, 94117 Arcueil Cedex (FR); LIGONIE, Jean-Marc, Thomson-CSF Prop. Intellec., 94117 Arcueil Cedex (FR); PATUREL, Serge, Thomson-CSF Prop. Intellectuelle, F-94117 Arcueil Cedex (FR)
(74) Mandataire: Lucas, Laurent Jacques
(86) Numéro de dépôt international: PCT/FR2001/000541
(87) Numéro de publication internationale: WO 2001/065197

(56) Documents cités:
- DE-A- 4 029 898
- DE-A- 4 133 543
- US-A- 5 497 705

## Description

La présente invention se rapporte à un dispositif de protection d'une zone de terrain contre les menaces ennemies.

La protection d'une zone de terrain contre toute menace ennemie peut comporter les niveaux de protection suivants : interdiction de pénétrer dans cette zone, dissuasion des tentatives d'intrusion et traitement des menaces représentées par des éléments armés ayant pu pénétrer dans la zone.

Les systèmes de protection connus comportent essentiellement des champs de mines conventionnels (enterrées ou dispersées) ou des armes dont le champ d'action couvre cette zone (armes dites « WAM »). Ces systèmes intègrent dans le même ensemble la détection des menaces et la réaction de protection. Les moyens de détection et de réaction mis en oeuvre sont adaptés à un seul type d'intrus. La réaction est déclenchée automatiquement, dans un délai prédéterminé, dès la détection de la menace, ce qui entraine la destruction quasi-systématique des senseurs de détection et génère ainsi une brèche dans le système de protection de la zone. Il n'y a pas d'action possible de l'homme pour juger de la nécessité ni de la nature de la réaction. De plus, en fin de mission se pose le problème récurrent de la «dépollution» du terrain s'il n'y a pas eu de réaction (enlèvement des mines).

On connaît d'après le document DE-40 29 898 un dispositif de protection de zone de tension, dont les bases sol comportent des capteurs acoustiques ou laser qui, à eux seuls, ne peuvent assurer une localisation précise des intrus dans la zone protégée, en particulier si ces intrus ne sont pas visibles en vue directe; ce document couvre les caractéristiques du préambule de la revendication 1.

On connaît d'après le document DE-A-41 33 543 une mine comportant un capteur acoustique, mettant la mine dans un état de veille lorsqu'un signal acoustique provenant d'un hélicoptère est détecté. Dans cet état de veille, un radar-NLOS, faisant partie intégrante de la mine, effectue des mesures pour détecter la vitesse radiale et la distance d'un hélicoptère ennemi. Lorsque le résultat de ces mesures montre que l'hélicoptère ennemi est localisé dans le rayon d'action de la mine, la mine est activée.

On connaît d'après les documents WO-A-01/33253 et WO-A-01/46010 un système de protection de zone permettant d'éviter l'emploi de mines, ce système comportant un dispositif de détection et des armes télé-opérées, mais dont les capteurs ne peuvent assurer une localisation précise des intrus.

La présente invention a pour objet un dispositif de protection efficace d'une zone de terrain contre les menaces ennemies, en permettant une localisation précise des intrus dans la zone protégée, même s'ils ne sont pas visibles en vue directe, qui ait un fonctionnement autonome, tout en conservant la possibilité à l'homme de valider une réaction globale ou partielle, qui soit difficilement détectable, qui n'expose pas du personnel pour sa mise en oeuvre, tout en pouvant contrôler et adapter la nature de la réaction en fonction de la situation opérationnelle, qui soit compatible des systèmes d'information du champ de bataille et de dispositifs d'identification ami/ennemi (IFF), dont la mise en oeuvre soit très rapide, nécessite peu de moyens humains pour son déploiement et sa gestion, qui puisse être rapidement retiré sans laisser subsister de danger rémanent sur la zone protégée en fin de mission (en conformité des accords d'Ottawa), qui puisse traiter les agressions de tous types de véhicules terrestres (blindés lourds, légers, véhicules non blindés...) ainsi que protéger des zones contre les fantassins, et ce, au moindre coût.

Le dispositif conforme à l'invention comprend trois sous-ensembles principaux reliés entre eux par un réseau de télécommunications, ces trois sous-ensembles étant : un poste de commandement, éloigné de la zone, un dispositif de détection et de localisation d'intrusion disposé sur la zone ou à proximité, et des armes télé-opérées, le dispositif de détection et de localisation comprenant plusieurs «bases sol » comportant chacune un calculateur, un émetteur-récepteur et des capteurs et il est caractérisé par le fait que ces capteurs comportent au moins un radar NLOS en UHF/VHF et un capteur acoustique, dont les informations sont fusionnées et pondérées par le calculateur, les armes télé-opérées étant disposées en dehors de la zone de telle façon qu'au moins l'une d'entre elles puisse atteindre n'importe quel point de la zone.

La présente invention sera mieux comprise à la lecture de la description détaillée d'un mode de réalisation, pris à titre d'exemple non limitatif et illustré par le dessin annexé, sur lequel :
- la figure 1 est un bloc-diagramme d'un dispositif conforme à l'invention ;
- la figure 2 est un schéma montrant un exemple de déploiement du dispositif conforme à l'invention ;
- la figure 3 est un schéma du dispositif de la figure 2 explicitant la réaction à la détection d'une intrusion dans la zone protégée par ce dispositif ;
- la figure 4 est un schéma du dispositif de la figure 2 explicitant les étapes de classification et de localisation de l'intrusion détectée, si cette dernière persiste ;
- la figure 5 est un schéma illustrant l'étape d'intervention du dispositif de la figure 2 ;
- les figures 6A et 6B sont respectivement un bloc-diagramme et une vue extérieure d'une « base sol » du dispositif de la figure 2;
- la figure 7 est une vue schématique de dessus d'un exemple de réalisation du poste de commandement du dispositif de la figure 2;
- la figure 8 est un bloc-diagramme d'une arme télé-opérée du dispositif de la figure 2;
- la figure 9 est un schéma d'une variante de réalisation du dispositif de la figure 2, en vue de la protection d'un site sans empiéter sur ce site.

Sur le schéma de la figure 1, on a représenté le bloc-diagramme des constituants essentiels du dispositif 1 de protection de zone de l'invention. Ce dispositif comporte : un ensemble α de M « bases sol » 2.1 à 2.M réparties sur la zone à protéger et/ou à proximité de cette zone, plusieurs (N) armes ou ensembles 3 d'armes télé-opérées 3.1 à 3.N, un poste de commandement (PC) 4 relié aux bases sol et aux armes télé-opérées (liaison radio, de préférence) ainsi qu'à un niveau supérieur de commandement 5 par un réseau 6.

De façon générale, les bases sol sont chargées de la détection d'intrusions, de leur localisation et de leur classification (petits ou grands groupes de fantassins, véhicules terrestres légers ou lourds, aéronefs ...). Si ces intrusions persistent, les armes télé-opérées sont chargées de les traiter (dissuasion, destruction partielle ou totale ...). Le poste de commandement 4 gère, de façon décentralisée toutes ces opérations.

Sur la figure 2, on a représenté, de façon simplifiée, un exemple de mise en place du dispositif de l'invention. La zone 7 à protéger est, dans cet exemple, de forme rectangulaire. On dispose dans cette zone 7 six bases sol, référencées 2.1 à 2.6, de façon que les surfaces circulaires correspondant à leurs rayons d'action respectifs couvrent pratiquement en totalité la surface de la zone 7. Les rayons d'action sont définis comme la distance maximale à laquelle les qualités de détection, de localisation et de classification des bases sol sont égales à un seuil donné (pour lequel ces qualités sont acceptables).

Les armes télé-opérées 3.1, 3.2, ... sont disposées en-dehors de la zone 7 de telle façon qu'au moins l'une d'entre elles puisse atteindre n'importe quel point de la zone 7. Ces armes peuvent être à tir tendu ou courbe, elles peuvent réaliser des tirs d'aveuglement, d'éclairement, de neutralisation ou de destruction, et elles peuvent être dissimulées vis-à-vis des personnes ou des dispositifs de détection se trouvant dans la zone 7 ou à proximité de celle-ci. Par exemple, ces armes peuvent se trouver cachées par un relief du terrain ou par des obstacles naturels ou des constructions.

La quantité de bases sol et d'armes télé-opérées nécessaires pour assurer la protection d'une zone donnée, leurs emplacements respectifs, sont déterminés par le poste de commandement 4, qui dispose des équipements informatiques appropriés.

Les bases sol sont programmées lors de leur mise en place et déposées soit manuellement (par un opérateur parcourant un circuit prédéterminé en véhicule ou à pied) soit automatiquement (par exemple par des véhicules télécommandés, ou bien larguées en altitude à partir de roquettes, d'aéronefs, d'hélicoptères ...).

Les armes télé-opérées peuvent être déployées soit en étant tractées par un véhicule léger, soit hélitreuillées directement sur la position désignée, soit conduites sur place (par un opérateur ou par télécommande) si elles sont automotrices.

Le poste de commandement 4 choisit la stratégie de défense (automatique, manuelle, dissuasion, coercition ...) et peut la modifier en temps réel en fonction des conditions des intrusions (changement de la nature des intrusions et/ou de leur importance, intrusions persistantes ou momentanées ...). Le poste 4 peut également activer le mode veille d'une partie ou de la totalité des bases sol, ou bien désactiver ce mode, ou modifier le nombre de bases sol en veille. Les bases sol peuvent également communiquer entre elles, par exemple pour relayer celles qui sont trop éloignées du PC 4, ou bien (figure 3) lorsque l'une d'entre elles vient de détecter une intrusion 8, afin de la signaler aux bases voisines et de leur communiquer au moins approximativement les caractéristiques de cette intrusion (voir figure 4) (direction de déplacement, localisation, nature importance ...), par exemple pour désactiver leur état de veille, leur permettre de mieux orienter leurs capteurs, le cas échéant, ou pour effectuer avec elles des mesures précises de localisation par triangulation. Bien entendu ces communications sont supervisées par le poste de commandement, qui peut éventuellement intervenir pour les modifier ou les compléter (par exemple si d'autres intrusions étaient signalées à une autre extrémité de la zone protégée, ou s'il recevait d'autres informations non accessibles aux bases sol, par exemple des informations provenant de satellites ou d'avions de reconnaissance ou du réseau d'information et de commandement 5, figure 1). De façon avantageuse, des bases sol dédiées à la détection avancée (non représentées) peuvent être placées en amont de la zone à protéger.

Le poste de commandement 4 comporte, entre autres, un calculateur recevant les informations en provenance des diverses bases sol du dispositif, ce qui lui permet de mettre à jour en temps réel la situation opérationnelle de la zone protégée, en particulier, pour tenir compte des intrusions détectées par les bases sol. A partir de ces informations, il détermine un scénario de réaction à ces intrusions. Si le mode de réaction automatique n'est pas validé, les opérateurs du PC 4 déterminent, en liaison avec le niveau supérieur de commandement, le scénario de réaction. Ce scénario peut être celui proposé par le calculateur, ou bien une variante de celui-ci, dont des paramètres sont modifiés par les opérateurs. Dans le cas contraire, le calculateur applique le scénario de réaction qu'il a élaboré, en télé-opérant les armes 3.1, 3.2, ... qu'il a sélectionnées (figure 5). La télé-opération des armes peut également être laissée à l'initiative des opérateurs du PC 4. Ces opérateurs, ou bien le calculateur, peuvent télé-opérer des armes pour d'autres missions. En fin d'intervention, le PC émet un rapport au niveau supérieur de commandement. Toutes les bases sol, ou une partie de celles-ci, peuvent alors être mises en veille ou bien désactivées par télécommande depuis le PC. A la fin de la mission (déterminée par le PC ou son niveau supérieur de commandement), c'est-à-dire lorsqu'il n'y a plus aucun danger pour la zone protégée, le PC et les armes télé-opérées sont rapatriés. En fonction de l'accessibilité de la zone protégée, les bases sol peuvent être soit récupérées, soit stérilisées ou auto-détruites.

Comme schématiquement représenté en figure 6A une base sol 2.k (l'une de l'ensemble 2) comprend une embase 9 renfermant une source d'énergie alimentant ses autres composants, un calculateur 10, un émetteur-récepteur radio, de préférence à cryptage, un détecteur radar 12 fonctionnant par exemple en bande UHF et des capteurs 13 pouvant comporter différentes sortes de capteurs (acoustiques, sismiques, magnétiques, optiques, ...), et, de façon avantageuse, un dispositif de localisation GPS référencé 14. La nature des capteurs sera adaptée en fonction de la nature de l'intrusion (véhicule, fantassin, aéronef, ...) que l'on souhaite traiter.

L'exemple de base sol illustrée en figure 6B préfigure un équipement largable et dédiée à la détection d'intrusion du véhicule. Comme représenté en figure 6B, l'embase 9 de la base sol 2.k peut avoir une forme cylindrique de la face supérieure de laquelle font saillie les antennes radar référencées 15 dans leur ensemble et les microphones 16 des capteurs acoustiques. Cette embase 9 repose sur un coussin gonflable 17 qui permet de larguer la base sol depuis un avion ou un hélicoptère tout en lui permettant d'atterrir sans dommages, et de se stabiliser dans la position désirée.

Les modes de fonctionnement des bases sol sont, par exemple, les suivants : un mode arrêt, un mode veille, un mode localisation et un mode évaluation. En mode arrêt, aucun de leurs capteurs n'est actif. En mode veille, seule la détection acoustique (microphones 16) est activée, ce qui permet de détecter la plupart des intrusions. Le mode localisation, activé automatiquement par suite de la détection d'une intrusion ou télécommande, permet de déterminer la position de l'intrus. En mode évaluation, la base évalue l'importance des impacts des munitions des armes télé-opérées et des dégâts qui en résultent.

Les bases sol sont capables de détecter, de classifier (au moins de façon approximative) et de localiser l'intrus, même en l'absence d'intervisibilité avec celui-ci.

Ces fonctions sont obtenues grâce à l'association de deux catégories de procédés de détection, particulièrement efficaces vis-à-vis de véhicules terrestres en situation NLOS (Non Line Of Sight = pas en vue directe), les capacités NLOS des bases sols contribuant de manière déterminante à l'amélioration de leur capacité de survie malgré la présence d'intrus. Ces procédés de détection mettent en oeuvre un réseau de capteurs acoustiques assurant les fonctions de veille et contribuant à la détection des intrus et à leur classification, et un réseau radar NLOS en bande VHF/UHF assurant les fonctions de confirmation de détection, de localisation précise et de pistage des intrus. Ces capteurs sont reliés à un calculateur (10) traitant leurs signaux de sortie. Ce calculateur fusionne les informations issues de ces deux réseaux et les pondère de manière à traiter les aspects suivants, propres à la détection en mode autonome, en situation multi-cibles : veille à faible consommation énergétique, amélioration du taux de réjection des fausses alarmes (en particulier celle dues aux bruits du champ de bataille et aux phénomènes naturels), discrétion du dispositif, amélioration de la probabilité de détection, amélioration de la précision de la localisation des intrusions, de leur pistage, de l'estimation de leur vecteur vitesse, et de la prédiction du but futur des intrus.

Les fonctions de télé-opération et de télécontrôle sont assurées par une liaison radio bidirectionnelle entre les bases sol et le PC, ce qui permet les opérations suivantes : contrôle de disponibilité opérationnelle des bases sol, mise en configuration et gestion télé-opérée de l'activité de ces bases sol, contrôle à distance de la bonne réception et de l'exécution des ordres radio concernant la mise en configuration et la gestion des bases sol.

Du fait que plusieurs bases sol sont nécessaires pour couvrir une large zone de terrain en assurant la détection et la localisation d'objectifs en mode automatique, il faut mettre en oeuvre une fonction d'intercommunication entre les bases sol.

En présence de plusieurs cibles (intrus), afin de synthétiser dans les bases sol concernées, de la meilleure manière possible, la situation sur le terrain avant de la transmettre au PC, plusieurs bases sol doivent être en mesure de s'avertir mutuellement de l'arrivée d'informations relatives à la détection d'au moins une intrusion. Ceci se fait par diffusion d'un message d'alerte (pour faire éveiller les bases sol en veille par celles qui ont déjà détecté une menace), puis par diffusion des disponibilités respectives des bases sol, en particulier en vue de combler les lacunes du réseau.

Les bases sol assurent également une fonction d'évaluation des dégâts causés aux menaces. Pour valider l'efficacité de la réaction, les capteurs acoustiques des bases sol déterminent les points d'impact des projectiles lancés par les armes télé-opérées en réponse aux intrusions confirmées. Ceci permet, si des cibles n'ont pas été atteintes, comme peut le prouver l'évolution de la trajectoire des intrus après la réaction des armes télé-opérées, de corriger les paramètres de tir de ces armes, et de procéder à un deuxième tir. Les coordonnées des points d'impact sont transmises au PC pour que son calculateur balistique puisse apporter automatiquement les corrections nécessaires pour les tirs suivants.

Comme schématiquement représenté en figure 7, le poste de commandement (PC) est implanté dans un véhicule léger (blindé ou non) 18. Il comporte essentiellement un calculateur relié à un terminal d'information 19, à un terminal 20 de gestion de zone et à des émetteurs, par exemple au nombre de trois, référencés 21 à 23, et les opérateurs nécessaires à la gestion et à la commande de ce poste. La quantité de personnel nécessaire à l'exploitation du système est fonction du mode de fonctionnement choisi (automatique ou homme dans la boucle de traitement).

Le terminal d'information 19 avec ses moyens d'affichage permet de collecter les informations nécessaires à la bonne gestion de la zone à protéger 7 (mouvement des troupes amies et ennemies, messages météo, ...), de communiquer au niveau de commandement supérieur (5) les états opérationnels de cette zone 7 (intrusion détectée, réaction réalisée, ...) et éventuellement d'impliquer le niveau supérieur de commandement dans la décision de réaction.

Le terminal 20 de gestion de zone avec ses moyens de calcul permet, à partir de la connaissance du contour de la zone 7 et de la topographie environnante, de proposer les moyens à mettre en oeuvre pour le dispositif de protection (nombre et position des armes télé-opérées et des bases sol, ...). Il doit permettre de paramétrer a priori le degré d'implication de l'homme dans la gestion de la protection (gestion automatique ou manuelle) ainsi que le niveau d'intervention choisi (interdiction, dissuasion, immobilisation, destruction).

Le PC dispose d'une cartographie de la zone à protéger et des zones environnantes, ce qui lui permet, directement à partir des informations lui parvenant par le réseau de transmission, de visualiser les positions respectives des bases sol, des armes déployées, du PC et les informations issues du réseau de commandement supérieur (messages météo, positions des amis et ennemis, ...).

Le calculateur du PC comporte une fonction de gestion des déplacements des intrus. A partir des informations provenant des bases sol et de celles obtenues par le réseau de commandement de niveau supérieur, le PC identifie les trajectoires des intrus et peut anticiper leurs évolutions à court terme. En cas d'intrusion, l'écran de visualisation du terminal 20 et/ou du terminal 19 affiche la (les) base(s) sol en alerte, la caractéristique principale de la signature acoustique du (des) intrus, la localisation de la trajectoire et la vitesse du (des) intrus. Cette visualisation est rafraîchie périodiquement (en fonction de la vitesse de changement de ces informations).

Le calculateur du PC comporte également une fonction de gestion des tirs des armes qui optimise l'utilisation des armes télé-opérées, par exemple pour permettre le tir sur des cibles mobiles. Le dispositif propose un scénario d'intervention en définissant : la (les) arme(s) à engager, le (les) point(s) d'impact calculé(s), les paramètres balistiques calculés (type de munitions, angles de pointage, réglages de charge, ...) et les délais de tir. En mode manuel, certains paramètres peuvent être modifiés par l'opérateur du PC, et les calculs logistiques sont ajustés en conséquence. Après validation de ces paramètres par les opérateurs, la séquence de télé-opération des armes est automatiquement lancée. En mode automatique, la réaction est activée sans délai.

Pour assurer la télé-opération du dispositif de protection, le calculateur du PC dispose d'une fonction de télécommande collective des bases sol et d'une fonction de télécommande des armes. La fonction de télécommande des bases sol permet à l'opérateur de commander : leur mise en mode veille, leur retour forcé en mode veille après leur réveil (après intrusion d'un ami, par exemple), leur désactivation et le contrôle de leur bon état de fonctionnement. La fonction de télécommande des armes permet d'effectuer soit la télécommande directement par le calculateur du PC, pour une séquence de tir complète suivant le scénario validé, soit la télécommande d'une arme par l'opérateur du PC, en dehors du scénario d'intervention.

Les fonctions télé-opérées pour les armes sont : la mise sous tension des éléments concernés, le réglage des munitions, le chargement des munitions, le pointage des armes, le tir, le retour en position d'attente des armes, le contrôle du bon fonctionnement général des armes. Dans le cas de télé-opération automatique des armes, plusieurs armes peuvent être commandées simultanément afin d'améliorer l'efficacité globale de la réaction.

Le PC ainsi constitué permet de remplir trois fonctions opérationnelles distinctes : défense de zone en mode automatique, défense de zone avec intervention de l'homme dans la boucle, PC de batterie faisant partie d'une section d'arme à tir indirect (mortier par exemple) pour le soutien de l'infanterie. En effet, dans ce dernier cas, le module balistique nécessaire à la mise en oeuvre des armes télé-opérées peut aussi être utilisé pour générer les tirs d'une section d'arme à tir indirect. Dans le cas d'une arme à tir direct, le PC peut être utilisé pour téléopérer l'arme, pour des actions en zone hostile.

On a représenté en figure 8 le bloc-diagramme d'un exemple d'arme télé-opérée pour tir indirect. Cette arme, par exemple l'arme 3.L, est montée sur une plate-forme 24 facilement déplaçable, par exemple une plate-forme pouvant être tractée par un véhicule léger, ou autotractée. L'arme 3.L comprend une arme proprement dite 25, par exemple un mortier ou un lance-grenades, munie de son dispositif de pointage 26 et de son dispositif de réglage d'attitude 27, ces deux dispositifs comportant des moyens permettant de recevoir des ordres de télécommande. L'arme 3.L comporte en outre un émetteur-récepteur radio 28, un calculateur 29 de gestion de télé-opération relié d'une part à l'émetteur-récepteur 28 et d'autre part aux dispositifs 26 et 27, un dispositif 30 de stockage et de réglage de munitions et un dispositif 31 de chargement de munitions. Une source d'énergie électrique 32 alimente tous les circuits électriques et électroniques de l'arme 3.L. Pour réaliser une arme téléopérée à tir direct, il sera nécessaire de rajouter une caméra d'observation (jour/nuit) avec une transmission du signal au PC.

Comme précisé ci-dessus, l'arme 25 peut être un mortier par exemple. De façon avantageuse, ce peut être un mortier de 120 mm (type 2R2M), car il permet le tir sur une cible cachée à des distances comprises entre 1 et 13 km, ce qui lui permet l'adaptation à la nature du terrain (zone montagneuse, zone urbaine ...) et à l'étendue de la zone à protéger. Un tel mortier accepte une large famille de munitions (cargo, explosives, éclairantes, à guidage terminal, ...) existantes. On peut ainsi moduler le degré de la réaction en fonction des événements se produisant dans la zone 7 et autour d'elle, ce qui permet une bonne adaptation à la nature de l'intrusion (troupes, véhicules blindés, chars ...). De plus, ce mortier peut être commandé en mode télé-opéré avec un minimum de modifications de sa partie mécanique. Le mode télé-opéré est rendu possible grâce à un dispositif de pointage automatique asservi à une valeur de consigne angulaire en site et en gisement (dispositifs 26, 27) grâce à un dispositif de réglage et chargement automatique des munitions (30, 31) et grâce à un circuit de gestion et de commande du mortier (29) qui est relié via une interface appropriée à l'émetteur-récepteur 28 et permet ainsi la télé-opération de l'arme 25. De façon avantageuse, l'arme ainsi automatisée peut non seulement être intégrée à une plate-forme dédiée à la fonction de défense de zone, mais aussi être intégrée à un véhicule type VCI (...) pour remplir les fonctions de soutien de l'infanterie.

Les munitions utilisées sont dérivées de celles utilisées pour un mortier tracté. Seules les charges propulsives sont modifiées afin de permettre l'automatisation de leur réglage. On obtient ainsi une charge propulsive modulaire facilement adaptable à chaque cas d'utilisation.

La plate-forme 24 permet non seulement le déplacement de l'arme, mais également : une grande mobilité et son ancrage au sol pour les tirs, et l'intégration des équipements liés à la télé-opération de l'arme (éléments 26 à 32). Cette plate-forme est tractable par un véhicule léger, et sa mise en batterie (déploiement des bêches de stabilisation au sol, des antennes radio et mise en mode veille) est réalisée manuellement ou en automatique lorsqu'elle est en position. La capacité du dispositif de stockage 30 est prévue suffisante pour pouvoir emporter un grand nombre de munitions différentes, ce qui permet de pouvoir choisir le type de munition adapté à la réaction, et ce dispositif peut être facilement réapprovisionné en cours de réaction.

L'efficacité du dispositif de l'invention est également assurée par le réseau de transmission auquel sont reliés tous ses éléments.

Les liaisons entre les bases assurent les échanges suivants entre toutes ces bases : diffusion de messages d'alerte provenant d'une base sol venant de détecter une intrusion à toutes les autres bases sol, et diffusion d'un message de mauvais fonctionnement d'une base défaillante par une autre base ayant détecté cette défaillance à toutes les autres bases.

Les liaisons entre les bases sol et le PC permettent au PC d'activer ou de désactiver toutes les bases ou une partie d'entre elles ; de transférer de chaque base sol vers le PC des informations concernant son état opérationnel (bon fonctionnement, défaillance, veille, détection, ...), et des informations relevées par ses capteurs (arrivée d'un intrus, signature acoustique de cet intrus, position instantanée de l'intrus, direction et vitesse de déplacement de l'intrus, ...).

De façon avantageuse, afin d'éloigner au maximum le PC (le seul élément du dispositif nécessitant du personnel) de la zone à protéger, on met en oeuvre des relais radio entre le PC et l'ensemble des bases, ce qui permet d'augmenter fortement la distance entre le PC et ces bases.

Dans le dispositif de l'invention, on assure également des liaisons entre le PC et les armes télé-opérées, afin de faire commander par le PC ces armes (mise sous tension des éléments électriques et électroniques, pointage, chargement des munitions, tir ...), et on transfère des informations depuis les armes vers le PC (angles de pointage, nature et nombre de munitions disponibles, état de fonctionnement des sous-ensembles ...). Bien entendu, les transmissions assurées par les émetteurs-récepteurs 28 des armes et les émetteurs-récepteurs 21 à 23 du PC sont sécurisées. Le PC peut commander à lui seul plusieurs armes télé-opérées du dispositif, ou bien même leur totalité.

La liaison radio entre le PC (ou les PC) et le niveau supérieur de commandement permettent au PC de disposer des informations nécessaires à la gestion de la zone protégée (positions amis et ennemis, situation météorologique, ...) et de tenir le niveau supérieur informé de l'évolution de la situation dans la zone protégée et autour de celle-ci (intrusions détectées, réactions, ...).

La modularité du dispositif de l'invention permet de faire évoluer indépendamment les bases sol et les armes télé-opérées, et donc d'assurer une large gamme de missions et de mettre en oeuvre de nouveaux moyens au fur et à mesure de leur apparition, ces évolutions incluant, par exemple, pour :
- les bases sol : des dispositifs de positionnement (type GPS) permettant leur dispersion automatique (par roquettes, depuis des aéronefs, ...), des moyens de détection perfectionnés (capteur et algorithmes de détection) leur permettant de détecter diverses natures d'intrusions (fantassins, aéronefs, ...) ;
- les munitions : de nouvelles générations compatibles avec les mortiers, par exemple des munitions guidées ou à correction de trajectoire ;
- les armes télé-opéréés : les mortiers peuvent être embarqués sur des véhicules appropriés ou être montés sur une plate-forme automotrice télé-opérée, ce qui permet de déployer ces armes sans exposer de personnel. D'autres sortes d'armes peuvent être mises en oeuvre : mortiers d'un autre type (par exemple mortier de 81 mm pour traiter les intrusions de fantassins), diverses pièces d'artillerie pour augmenter l'étendue de la zone à protéger ou bien le recul des servants de ces pièces par rapport à cette zone, des armes de proximité (fumigènes, ...), des armes non létales ou à énergie dirigée (armes à impulsions électromagnétiques puissantes, acoustiques, laser, ...).

On a représenté en figure 9 une variante de déploiement du dispositif de protection de l'invention. La zone 33 à protéger est ici, par exemple, une station radar de relativement petites dimensions, et la mission du dispositif de protection est non plus de détruire des véhicules ou des fantassins ennemis ayant pu pénétrer dans cette zone, ou de leur faire rebrousser chemin, mais de les empêcher d'approcher cette zone à une distance inférieure à une distance de sécurité (c'est-à-dire une distance égale à la portée supposée des armes ennemies pouvant détruire les installations de la zone 33).

Les bases sol 2.1 ... 2.G sont alors disposées autour de la zone 33, dans toutes les directions d'où sont susceptibles d'arriver les forces ennemies. Les armes télé-opérées 3.1 à 3.F sont également disposées autour de la zone 33 et dirigées vers les directions d'où peuvent provenir les éventuelles forces ennemies. Ces armes peuvent être de tout type approprié : armes de destruction, dissuasives, non létales, ... En plus des bases sol, le dispositif de l'invention peut comporter des dispositifs avancés de détection (par satellite d'observation, avion d'observation, ...). Le PC et/ou le niveau de commandement supérieur peut également recevoir des informations provenant d'observateurs, en particulier d'observateurs très proches des lignes ennemies, ou même à l'intérieur de ces lignes.

Le dispositif de l'invention présente les principaux avantages suivants : il est modulaire, et offre donc une grande facilité et une grande rapidité de déploiement, ainsi qu'une très bonne adaptabilité à chaque cas de figure, il évite l'emploi de mines anti-personnel (les armes protégeant une zone peuvent être éloignées de cette zone, qui n'a plus besoin d'être minée), il permet une riposte graduée en fonction du degré d'engagement des forces ennemies (dissuasion, destruction partielle ou pratiquement complète, ...) et une optimisation des moyens mis en oeuvre (armes et munitions adaptables au degré de réaction pratiquement en temps réel, déploiement des bases sol et des armes télé-opérées en fonction de la configuration du terrain, des directions d'attaques ennemies prévisibles, de la météo, ...) évolution facile en fonction de la disponibilité de nouvelles armes ...

## Revendications

1. Dispositif de protection d'une zone de terrain contre les menaces ennemies, comportant trois sous-ensembles principaux reliés entre eux par un réseau de télécommunications, ces trois sous-ensembles étant : un poste de commandement (4), éloigné de la zone, un dispositif (2) de détection et de localisation d'intrusion disposé sur la zone ou à proximité, et des armes (3) télé-opérées, le dispositif de détection et de localisation comprenant plusieurs « bases sol » comportant chacune un calculateur (10), un émetteur-récepteur (11) et des capteurs (12-14) **caractérisé par le fait que** ces capteurs comportent au moins un radar NLOS en UHF/VHF (12) et un capteur (13) acoustique, dont les informations sont fusionnées et pondérées par le calculateur, les armes télé-opérées étant disposées en dehors de la zone de telle façon qu'au moins l'une d'entre elles puisse atteindre n'importe quel point de la zone.

2. Dispositif selon la revendication 1, **caractérisé par le fait que** les capteurs comportent en outre l'un au moins des capteurs suivants : magnétique ou optique.

3. Dispositif selon la revendication 1 ou 2, **caractérisé par le fait que** les bases sol comportent un dispositif GPS (14).

4. Dispositif selon l'une des revendications 1 à 3, **caractérisé par le fait que** les équipements électroniques des bases sol comportent les modes d'arrêt, de veille et de fonctionnement.

5. Dispositif selon l'une des revendications 1 à 4, **caractérisé par le fait que** les bases sol sont solidaires d'un coussin gonflable (17).

6. Dispositif selon l'une des revendications précédentes, **caractérisé par le fait que** les armes télé-opérées sont montées chacune sur une plate-forme mobile (24) et comportent une arme (25), un émetteur-récepteur radio (28) et un calculateur de gestion et de commande (29).

7. Dispositif selon la revendication 6, **caractérisé par le fait que** l'arme est l'une des armes suivantes : mortier, pièce d'artillerie, arme fumigène, arme à impulsions électromagnétiques, arme acoustique, arme à laser, lance-grenades, arme à énergie dirigée, arme non létale, arme à tir tendu.

8. Dispositif selon la revendication 6 ou 7, **caractérisé par le fait que** l'arme est commandée par des dispositifs de pointage en site (27) et en gisement (26), eux-mêmes télécommandés.

9. Dispositif selon l'une des revendications 6 à 8, pour une arme à projectiles, **caractérisé par le fait qu'**il comporte un dispositif de stockage et de réglage de munitions (30) et un dispositif de chargement de munitions (31).

10. Dispositif selon l'une des revendications 6 à 9, **caractérisé par le fait que** la plate-forme est tractable.

11. Dispositif selon l'une des revendications 6 à 9, **caractérisé par le fait que** la plate-forme est auto-tractée.

12. Dispositif selon l'une des revendications précédentes, **caractérisé par le fait que** le poste de commandement (4) est monté sur un véhicule léger (18).

13. Dispositif selon la revendication 12, **caractérisé par le fait que** le poste de commandement comporte un calculateur, au moins un terminal (19, 20) utilisé par un opérateur et au moins un émetteur-récepteur radio (21, 22, 23) le reliant par radio aux bases sol et aux armes télé-opérées.

14. Dispositif selon la revendication 13, **caractérisé par le fait que** le poste de commandement est relié par radio à un niveau supérieur de commandement (5).

15. Dispositif selon la revendication 13 ou 14, **caractérisé par le fait que** le poste de commandement est relié aux bases sol et/ou aux armes télé-opérées via au moins un relais radio.

16. Procédé de protection d'une zone de terrain au moyen du dispositif selon l'une quelconque selon l'une quelconque des revendications 1 à 15, **caractérisé en ce qu'**il comporte :
- le déploiement sur la zone ou à proximité des bases sol (2.1, .., 2.6) qui constituent le dispositif de détection et de localisation d'intrusion (2), de façon à couvrir la totalité de la zone,
- le déploiement en dehors de la zone des armes télé-opérées (3) de telle façon qu'au moins l'une d'entre elles puisse atteindre n'importe quel point de la zone,
- l'établissement de liaisons de communication entre un poste de commandement (4) éloigné de la zone, le dispositif de détection et de localisation d'intrusion (2), et les armes télé-opérées (3).

17. Procédé de protection d'une zone de terrain contre les menaces ennemies, comportant au moins:
- une étape de détection des intrusions sur la zone,
- une étape de localisation des intrusions détectées,
- une étape de traitement des intrusions détectées et localisées,
**caractérisé en ce que**:
- l'étape de détection des intrusions sur la zone, est réalisée au moyen d'un dispositif (2) de détection et de localisation d'intrusion, disposé sur la zone ou à proximité, comportant plusieurs "base sol" comportant chacune un calculateur (10), un émetteur-récepteur (11) et des capteurs (12-14), les capteurs comportant au moins un radar NLOS en UHF/VHF (12) et un capteur acoustique (13),
- l'étape de localisation des intrusions détectées est réalisée en fusionnant et en pondérant les informations provenant des radars NLOS (12) en UHF/VHF et des capteurs acoustiques (13) au moyen du calculateur (10),
- l'étape de traitement des intrusions détectées et localisées est réalisée au moyen d'armes télé-opérées (3), disposées en dehors de la zone de telle façon qu'au moins l'une d'entre elles puisse atteindre n'importe quel point de la zone.

18. Procédé de protection selon la revendication 17 comportant en outre une étape de détermination des points d'impact des projectiles lancés par les armes télé-opérées (3) au moyen des capteurs acoustiques (13) des bases sol, cette étape permettant de corriger les paramètres de tirs de ces armes et de procéder à un deuxième tir si les intrus n'ont pas été atteints.

## Claims

1. Device for protecting an area of terrain against enemy threats, comprising three main subassemblies connected together by a telecommunications network, these three subassemblies being a command post (4), remote from the area, an intrusion detection and location device (2) placed in the area or nearby, and remotely operated weapons (3), the detection and location device comprising several "ground bases" each having a computer (10), a transmitter/receiver (11) and sensors (12-14), **characterized in that** these sensors include at least one UHF/VHF NLOS radar (12) and an acoustic sensor (13), the information from which are brought together and weighted by the computer, the remotely operated weapons being placed outside the area in such a way that at least one of them can reach any point in the area.

2. Device according to Claim 1, **characterized in that** the sensors furthermore include at least one of the following sensors: magnetic sensors or optical sensors.

3. Device according to Claim 1 or 2, **characterized in that** the ground bases include a GPS device (14).

4. Device according to one of Claims 1 to 3,
**characterized in that** the electronic equipment of the ground bases have stop, standby and operating modes.

5. Device according to one of Claims 1 to 4, **characterized in that** the ground bases are fastened to an inflatable cushion (17).

6. Device according to one of the preceding claims, **characterized in that** the remotely operated weapons are each mounted on a moveable platform (24) and comprise a weapon (25), a radio transmitter/ receiver (28) and a management and control computer (29).

7. Device according to Claim 6, **characterized in that** the weapon is one of the following weapons: a mortar, an artillery piece, a smoke-generating weapon, an electromagnetic pulse weapon, an acoustic weapon, a laser weapon, a grenade launcher, a directed-energy weapon, a nonlethal weapon, a direct firing weapon.

8. Device according to Claim 6 or 7, **characterized in that** the weapon is controlled by elevation (27) and bearing (26) aiming devices which are themselves remotely controlled.

9. Device according to one of Claims 6 to 8, for a projectile weapon, **characterized in that** it includes a munition storage and adjustment device (30) and a munition loading device (31).

10. Device according to one of Claims 6 to 9, **characterized in that** the platform can be towed.

11. Device according to one of Claims 6 to 9, **characterized in that** the platform is self-propelled.

12. Device according to one of the preceding claims, **characterized in that** the command post (4) is mounted on a light vehicle (18).

13. Device according to Claim 12, **characterized in that** the command post includes a computer, at least one terminal (19, 20) used by an operator, and at least one radio transmitter/receiver (21, 22, 23) linking it by radio to the ground bases and to the remotely operated weapons.

14. Device according to Claim 13, **characterized in that** the command post is linked by radio to a higher level of command (5).

15. Device according to Claim 13 or 14, **characterized in that** the command post is linked to the ground bases and/or to the remotely operated weapons via at least one radio relay.

16. Method of protecting an area of terrain by means of the device according to any one of Claims 1 to 15, **characterized in that** it comprises:
- the deployment, in the area or nearby, of the ground bases (2.1, ..., 2.6) that constitute the intrusion detection and location device (2) so as to cover the entire area;
- the deployment, outside the area, of the remotely operated weapons (3) in such a way that at least one of them can reach any point in the area; and
- the establishment of communication links between a command post (4) remote from the area, the intrusion detection and location device (2) and the remotely operated weapons (3).

17. Method of protecting an area of terrain against enemy threats, comprising at least:
- a step of detecting the intrusions in the area;
- a step of locating the detected intrusions; and
- a step of dealing with the detected and located intrusions,
**characterized in that**:
- the step of detecting the intrusions in the area is carried out by means of an intrusion detection and location device (2), placed in the area or nearby, comprising several "ground bases" each having a computer (10), a transmitter/receiver (11) and sensors (12-14), the sensors including at least one UHF/VHF NLOS radar (12) and one acoustic sensor (13);
- the step of locating the detected intrusions is carried out by merging and weighting the information coming from the UHF/VHF NLOS radars (12) and from the acoustic sensors (13) by means of the computer (10); and
- the step of dealing with the detected and located intrusions is carried out by means of remotely operated weapons (3) placed outside the area in such a way that at least one of them can reach any point in the area.

18. Protection method according to Claim 17, which further includes a step of determining the points of impact of the projectiles fired by the remotely operated weapons (3) by means of the acoustic sensors (13) of the ground bases, this step making it possible to correct the firing parameters of these weapons and to carry out a second firing if the intruders have not been reached.

## Patentansprüche

1. Vorrichtung zum Schutz einer Geländezone gegen feindliche Bedrohungen, die drei miteinander über ein Fernmeldenetz verbundene Hauptuntereinheiten aufweist, wobei diese drei Untereinheiten sind: eine von der Zone entfernte Kommandostation (4), eine Vorrichtung (2) zur Erfassung und Lokalisierung eines Eindringens, die in der Zone oder in der Nähe angeordnet ist, und ferngelenkte Waffen (3), wobei die Erfassungs- und Lokalisierungsvorrichtung mehrere "Bodenbasen" aufweist, die je einen Rechner (10), einen Sender/Empfänger (11) und Sensoren (12-14) enthalten, **dadurch gekennzeichnet, dass** diese Sensoren mindestens einen im UHF/VHF-Bereich arbeitenden NLOS-Radar (12) und einen Schallsensor (13) aufweisen, deren Informationen fusioniert und vom Rechner gewichtet werden, wobei die ferngelenkten Waffen sich derart außerhalb der Zone befinden, dass mindestens eine von ihnen einen beliebigen Punkt der Zone erreichen kann.

2. Vorrichtung nach Anspruch 1, **dadurch gekennzeichnet, dass** die Sensoren außerdem mindestens einen der folgenden Sensoren aufweisen: einen magnetischen oder einen optischen Sensor.

3. Vorrichtung nach Anspruch 1 oder 2, **dadurch gekennzeichnet, dass** die Bodenbasen eine GPS-Vorrichtung (14) aufweisen.

4. Vorrichtung nach einem der Ansprüche 1 bis 3, **dadurch gekennzeichnet, dass** die elektronischen Einrichtungen der Bodenbasen die Betriebsarten Abgeschaltet, Standby und in Betrieb aufweisen.

5. Vorrichtung nach einem der Ansprüche 1 bis 4, **dadurch gekennzeichnet, dass** die Bodenbasen fest mit einem Luftkissen (17) verbunden sind.

6. Vorrichtung nach einem der vorhergehenden Ansprüche, **dadurch gekennzeichnet, dass** die ferngelenkten Waffen je auf eine bewegliche Plattform (24) montiert sind und eine Waffe (25), einen Funk-Sender/Empfänger (28) und einen Verwaltungs- und Steuerrechner (29) aufweisen.

7. Vorrichtung nach Anspruch 6, **dadurch gekennzeichnet, dass** die Waffe eine der folgenden Waffen ist: Mörser, Artilleriegeschütz, rauchentwickelnde Waffe, Waffe mit elektromagnetischen Impulsen, akustische Waffe, Laserwaffe, Granatwerfer, Waffe mit gerichteter Energie, nicht-tödliche Waffe, Waffe mit Direktbeschuss.

8. Vorrichtung nach Anspruch 6 oder 7, **dadurch gekennzeichnet, dass** die Waffe von Zielvorrichtungen mit Höhen- (27) und Seiteneinstellung (26) gesteuert wird, die selbst ferngesteuert werden.

9. Vorrichtung nach einem der Ansprüche 6 bis 8 für eine Geschosswaffe, **dadurch gekennzeichnet, dass** sie eine Vorrichtung zum Lagern und Einstellen von Munition (30) und eine Vorrichtung zum Laden von Munition (31) aufweist.

10. Vorrichtung nach einem der Ansprüche 6 bis 9, **dadurch gekennzeichnet, dass** die Plattform ziehbar ist.

11. Vorrichtung nach einem der Ansprüche 6 bis 9, **dadurch gekennzeichnet, dass** die Plattform selbstziehend ist.

12. Vorrichtung nach einem der vorhergehenden Ansprüche, **dadurch gekennzeichnet, dass** die Kommandostation (4) auf ein Leichtfahrzeug (18) montiert ist.

13. Vorrichtung nach Anspruch 12, **dadurch gekennzeichnet, dass** die Kommandostation einen Rechner, mindestens ein von einem Operator genutztes Terminal (19, 20) und mindestens einen Funk-Sender/Empfänger (21, 22, 23) aufweist, der sie über Funk mit den Bodenbasen und den ferngelenkten Waffen verbindet.

14. Vorrichtung nach Anspruch 13, **dadurch gekennzeichnet, dass** die Kommandostation über Funk mit einer höheren Kommandoebene (5) verbunden ist.

15. Vorrichtung nach Anspruch 13 oder 14, **dadurch gekennzeichnet, dass** die Kommandostation mit den Bodenbasen und/oder mit den ferngelenkten Waffen über mindestens ein Funkrelais verbunden ist.

16. Verfahren zum Schutz einer Geländezone mit Hilfe der Vorrichtung nach einem der Ansprüche 1 bis 15, **dadurch gekennzeichnet, dass** es enthält:
- die Stationierung der Boden-Basisstationen (2.1, ..., 2.6), die die Eindring-Erfassungs- und Lokalisierungsvorrichtung (2) bilden, in der Zone oder in der Nähe, um die Gesamtheit der Zone abzudecken,
- die Stationierung der ferngelenkten Waffen (3) außerhalb der Zone derart, dass mindestens eine von ihnen einen beliebigen Punkt der Zone erreichen kann,
- die Herstellung von Kommunikationsverbindungen zwischen einer von der Zone entfernten Kommandostation (4), der Eindring-Erfassungs- und Lokalisierungsvorrichtung (2) und den ferngelenkten Waffen (3).

17. Verfahren zum Schutz einer Geländezone gegen feindlichen Bedrohungen, das mindestens aufweist:
- einen Schritt der Erfassung des Eindringens in die Zone,
- einen Schritt der Lokalisierung des erfassten Eindringens,
- einen Schritt der Bekämpfung des erfassten und lokalisierten Eindringens,
**dadurch gekennzeichnet, dass**:
- der Schritt der Erfassung des Eindringens in die Zone mittels einer in der Zone oder in der Nähe angeordneten Vorrichtung (2) zur Erfassung und zur Lokalisierung eines Eindringens durchgeführt wird, die mehrere "Bodenbasen" aufweist, die je einen Rechner (10), einen Sender/Empfänger (11) und Sensoren (12-14) besitzen, wobei die Sensoren mindestens einen im UHF/VHF-Bereich arbeitenden NLOS-Radar (12) und einen Schallsensor (13) aufweisen,
- der Schritt der Lokalisierung des erfassten Eindringens durchgeführt wird, indem die von den im UHF/VHF-Bereich arbeitenden NLOS-Radaren (12) und von den Schallsensoren (13) stammenden Informationen mit Hilfe des Rechners (10) fusioniert und gewichtet werden,
- der Schritt der Bekämpfung des erfassten und lokalisierten Eindringens mit Hilfe von ferngelenkten Waffen (3) durchgeführt wird, die außerhalb der Zone derart angeordnet sind, dass mindestens eine von ihnen einen beliebigen Punkt der Zone erreichen kann.

18. Schutzverfahren nach Anspruch 17, das weiter einen Schritt der Bestimmung der Auftreffpunkte der von den ferngelenkten Waffen (3) abgeworfenen Geschosse durch die Schallsender (13) der Bodenbasen aufweist, wobei dieser Schritt es ermöglicht, die Schussparameter dieser Waffen zu korrigieren und einen zweiten Schuss abzufeuern, wenn die Eindringlinge nicht getroffen wurden.
